# EUROPÄISCHE PATENTSCHRIFT

(11) **EP 2 886 198 B1**
(45) Veröffentlichungstag und Bekanntmachung des Hinweises auf die Patenterteilung: **05.07.2017**
(21) Anmeldenummer: 14004298.7
(22) Anmeldetag: 19.12.2014
(51) Int. Cl.: B02C 17/16, B02C 17/18

(54) **Betriebsverfahren für eine Mahlkörpermühle und Mahlkörpermühe dafür**
Operating method for a ball mill and ball mill therefor
Procédé de fonctionnement pour un broyeur à billes et broyeur à billes associé

(30) Priorität: 20.12.2013 DE 102013021756
(43) Veröffentlichungstag der Anmeldung: 24.06.2015
(73) Patentinhaber: NETZSCH Trockenmahltechnik GmbH, 95100 Selb (DE); Nied, Roland, 86486 Bonstetten (DE)
(72) Erfinder: Weiland, Lars-Peter, 95173 Schönwald (DE); Nied, Roland, 86486 Bonstetten (DE)
(74) Vertreter: Reichert & Lindner Partnerschaft Patentanwälte

(56) Entgegenhaltungen:
- EP-A1- 1 468 739
- DE-A1-102007 043 670

## Beschreibung

Die vorliegende Erfindung betrifft ein Betriebsverfahren für eine Mahlkörpermühle, wie z.B. eine Rührwerkskugelmühle, nach dem Oberbegriff des Anspruchs 1 sowie eine Mahlkörpermühle zur Durchführung dieses Betriebsverfahrens nach dem Oberbegriff des Anspruchs 6.

Eine aus der Praxis bekannte Rührwerkskugelmühle, die ein Beispiel für allgemein eine Mahlkörpermühle 1 ist und in der Fig. 2 schematisch in einer Schnittansicht verdeutlicht ist, enthält einen von einem Gehäuse 2 umgebenen Mahlraum 3, in den durch einen Produkteinlass 4 zu zerkleinerndes Mahlgut 5 zugeführt wird. In dem Mahlraum 3 sind Mahlkörper 6 und ein Rührwerk 7 mit einem Rotor 8 enthalten, dessen Rotation für die intensive Bewegung der Mahlkörper 6 sorgt, wodurch das zu zerkleinernde Mahlgut 5 zerkleinert wird. Am axialen Ende des Rotors 8 befindet sich eine insbesondere mitdrehende Trenneinrichtung 9, die der Trennung zwischen einerseits Mahlkörpern 6 und noch weiter zu zerkleinerndem Mahlgut 5 sowie andererseits fertig gemahlenem Mahlgut 10 dient und einem Produktauslass 11 in dem Gehäuse 2 vorgeschaltet ist.

Die Trenneinrichtung 9 wird beispielsweise durch einen beschaufelten Rotorkörper 12 gebildet, der sich zusammen mit dem Rotor 8 dreht, und so gestaltet und betrieben, dass sie bzw. er Mahlkörper 6 nicht durchlassen soll, indem die Trenneinrichtung 9 insbesondere durch die Größe der Zwischenräume zwischen den Schaufeln 13 des beschaufelten Rotorkörpers 12 sowie die Drehbewegung des beschaufelten Rotorkörpers 12 die Mahlkörper 6 abweist und damit am Durchgang durch die Trenneinrichtung 9 aus dem Mahlraum 3 in den Produktauslass 11 hindert. Während bei Normalbetrieb der Mühle schon die Rotation der Trenneinrichtung 9 dafür sorgt, dass Mahlkörper 6 zuverlässig überwiegend daran gehindert werden, die Trenneinrichtung 9 zu durchqueren und die Mahlkörpermühle 1 bzw. deren Mahlraum 3 durch den Produktauslass 11 zu verlassen, kommt es besonders in Abbremsphasen des Rotors 8 dazu, dass vereinzelt Mahlkörper 6 infolge der geringeren Drehgeschwindigkeit des Rotors 8 und damit des beschaufelten Rotorkörpers 12 der Trenneinrichtung 9 durch letztere aus dem Mahlraum 3 in den Produktauslass 11 gelangen. Dies kann aber auch im Normalbetrieb erfolgen, wenn die Abmessungen von Mahlkörpern 6 verschleißbedingt abgenommen haben.

Solche aus dem Mahlraum 3 entkommene Mahlkörper müssen einerseits gesondert aus dem fertig gemahlenen Mahlgut 10 entfernt werden, und zwar möglichst ohne einen kontinuierlichen Mahlgutstrom zu behindern. Um trotz dadurch auftretender Mahlkörperverluste die Füllung des Mahlraums 3 mit Mahlkörper auf einer vorgegebenen Menge zu halten, müssen andererseits auch immer wieder Mahlkörper nachgefüllt werden, wozu aufwendige Bestimmungen und Überwachungen der entsprechenden Mahlkörperfüllmenge erforderlich sind. Dies alles bereitet zusätzlichen Aufwand beim Betrieb einer Mahlkörpermühle.

Aus der EP 1 468 739 A1 ist eine Rührwerkskugelmühle bekannt, die ein Trennsystem hat, das aus einer Trennkomponente gebildet ist, die zwei kreisartige Scheiben hat, die koaxial zur Kammerachse sind und zwischen denen mehrere Transport- bzw. Flügelelemente symmetrisch um den Scheibenmittelpunkt verteilt installiert sind und vom Scheibenrand einwärts führen. Während des Betriebs der Trenneinrichtung erzeugen die rotierenden Transport- oder Flügelelemente einen Rückwärtsdruck auf die Mischung aus Material und Mahlkörper, so dass durch die Zentrifugalkraft und verschiedene spezifische Dichten die Mahlkörper vom Produkt getrennt und in die innere Kammer der Mühle transportiert werden.

Die DE 10 2007 043 670 A1 offenbart eine Rührwerkskugelmühle mit einem zylindrischen Mahlbehälter, der mindestens einen Mahlgüteinlass und mindestens einen Mahlgutauslass aufweist, wobei im Mahlbehälter eine mit einem Antrieb verbundene Rührwelle angeordnet ist, die einen Teil der Antriebsenergie auf Mahlhilfskörper überträgt, die im Mahlbehälter lose angeordnet sind, und einer vor dem Mahlgutauslass angeordneten Trenneinrichtung mit einem Rotor.

Die Rückführung von Mahlkörpern ist in der DE 27 44 802 A1 und in der US 2 332 701 A offenbart, allerdings mit erheblichem Aufwand. Die DE 24 46 341 A1 und die DE 31 31 370 A1 befassen sich mit Rührwerkskugelmühlen allgemein. Allen diesen Mühlen fehlt eine sich mitdrehende Trenneinrichtung vor einem Produktauslass.

Ziel der vorliegenden Erfindung ist es, eine Mahlkörpermühle derart zu verbessern, dass auf einfache Weise ein Mahlkörperverlust am Produktauslass reduziert oder vermieden wird.

Dieses Ziel wird erfindungsgemäß mit einem Betriebsverfahren für eine Mahlkörpermühle nach dem Anspruch 1 sowie einer Mahlkörpermühle nach dem Anspruch 6.

Entsprechend schafft die Erfindung ein Betriebsverfahren für eine Mahlkörpermühle mit einem Gehäuse, das einen Mahlraum umgibt, in dem Mahlkörper angeordnet und im Normalbetrieb zum Mahlen eines zu mahlenden Mahlgutes in Bewegung versetzt werden, und einen Produkteinlass sowie einen Produktauslass enthält, zwischen denen das zu mahlende Mahlgut durch die sich bewegenden Mahlkörper strömt, wobei durch eine dem Produktauslass vorgeschaltete Trenneinrichtung mit einem Rotorkörper Mahlkörper im Normalbetrieb der Mahlkörpermühle am Austritt aus dem Mahlraum in den Produktauslass gehindert werden. Erfindungsgemäß ist weiter vorgesehen, dass durch die Trenneinrichtung weiter durch den Produktauslass gelangte Mahlkörper in einen nach oben geneigten Austragsstutzen gelangen, von wo sie im Stillstand der Mahlkörpermühle aus dem Austragsstutzen durch den Produktauslass in den Rotorkörper der Trenneinrichtung geleitet werden und bei erneuter Betriebsaufnahme der Mahlkörpermühle infolge der Drehung des Rotorkörpers zurück in den Mahlraum befördert werden.

Vorzugsweise ist der Austragsstutzen gegenüber der Horizontalen um 2° bis 15°, insbesondere um 3° bis 10° und besonders bevorzugt um 4° bis 6° nach oben geneigt.

Noch eine weitere bevorzugte Gestaltung besteht darin, dass die Mahlkörpermühle eine Rührwerkskugelmühle ist.

Die Erfindung schafft auch eine Mahlkörpermühle mit einem Gehäuse, das einen Mahlraum umgibt, in dem Mahlkörper angeordnet und im Normalbetrieb zum Mahlen eines zu mahlenden Mahlgutes in Bewegung versetzt werden, und einen Produkteinlass sowie einen Produktauslass enthält, zwischen denen das zu mahlende Mahlgut durch die sich bewegenden Mahlkörper strömt, wobei dem Produktauslass eine Trenneinrichtung vorgeschaltet ist, die einen Rotorkörper enthält, der sich im Betrieb dreht und dadurch Mahlkörper radial auswärts beaufschlagt, und ausgelegt ist, um Mahlkörper im Normalbetrieb der Mahlkörpermühle am Austritt aus dem Mahlraum in den Produktauslass zu hindern. Erfindungsgemäß ist dabei weiter vorgesehen, dass dem Produktauslass ein Austragsstutzen nachgeschaltet ist, der gegenüber der Horizontalen nach oben geneigt ist, so dass in den Austragsstutzen gelangte Mahlkörper infolge der Neigung des Austragsstutzens gegenüber der Horizontalen nach oben im Stillstand der Mahlkörpermühle aus dem Austragsstutzen durch den Produktauslass in den Rotorkörper geleitet werden und bei erneuter Betriebsaufnahme der Mahlkörpermühle infolge der Drehung des Rotorkörpers zurück in den Mahlraum befördert werden.

Eine bevorzugte Weiterbildung davon besteht darin, dass der Austragsstutzen gegenüber der Horizontalen um 2° bis 15°, insbesondere um 3° bis 10° und besonders bevorzugt um 4° bis 6° nach oben geneigt ist.

Vorzugsweise kann es sich bei der Mahlkörpermühle um eine Rührwerkskugelmühle handeln.

Weitere bevorzugte und/oder vorteilhafte Ausgestaltungen der Erfindung und ihrer einzelnen Aspekte ergeben sich aus Kombinationen der abhängigen Ansprüche sowie aus den gesamten vorliegenden Anmeldungsunterlagen.

Die Erfindung wird anhand von Ausführungsbeispielen nachfolgend unter Bezugnahme auf die Zeichnung lediglich exemplarisch näher erläutert, in der
- Fig. 1: in einer schematischen Schnittansicht ein erstes Ausführungsbeispiel einer Mahlkörpermühle veranschaulicht, und
- Fig. 2: in einer schematischen Schnittansicht eine Mahlkörpermühle nach dem Stand der Technik verdeutlicht.

Anhand der nachfolgend beschriebenen und in den Zeichnungen dargestellten Ausführungs- und Anwendungsbeispiele wird die Erfindung lediglich exemplarisch näher erläutert, d.h. sie ist nicht auf diese Ausführungs- und Anwendungsbeispiele beschränkt. Verfahrens- und Vorrichtungsmerkmale ergeben sich jeweils analog auch aus Vorrichtungs- bzw. Verfahrensbeschreibungen.

Einzelne Merkmale, die im Zusammenhang mit einem konkreten Ausführungsbeispiel angeben und/oder dargestellt sind, sind nicht auf dieses Ausführungsbeispiel oder die Kombination mit den übrigen Merkmalen dieses Ausführungsbeispiels beschränkt, sondern können im Rahmen des technisch Möglichen, mit jeglichen anderen Varianten, auch wenn sie in den vorliegenden Unterlagen nicht gesondert behandelt sind, kombiniert werden.

Gleiche Bezugszeichen in den einzelnen Figuren und Abbildungen der Zeichnung bezeichnen gleiche oder ähnliche oder gleich oder ähnlich wirkende Komponenten. Anhand der Darstellungen in der Zeichnung werden auch solche Merkmale deutlich, die nicht mit Bezugszeichen versehen sind, unabhängig davon, ob solche Merkmale nachfolgend beschrieben sind oder nicht. Andererseits sind auch Merkmale, die in der vorliegenden Beschreibung enthalten, aber nicht in der Zeichnung sichtbar oder dargestellt sind, ohne weiteres für einen Fachmann verständlich.

Das erste Ausführungsbeispiel einer Mahlkörpermühle 1 gemäß der Fig. 1 enthält gleichermaßen und auch in Übereinstimmung mit der Mahlkörpermühle 1 gemäß dem Stand der Technik in der Fig. 2 den von dem Gehäuse 2 umgebenen Mahlraum 3, in den durch den Produkteinlass 4 das zu zerkleinernde Mahlgut 5 zugeführt wird. In dem Mahlraum 3 sind die Mahlkörper 6 und das Rührwerk 7 mit dem Rotor 8 enthalten, dessen Rotation für die intensive Bewegung der Mahlkörper 6 sorgt, wodurch das zu zerkleinernde Mahlgut 5 zerkleinert wird. Am axialen Ende des Rotors 8 befindet sich die insbesondere mitdrehende Trenneinrichtung 9, die der Trennung zwischen einerseits Mahlkörpern 6 und noch weiter zu zerkleinerndem Mahlgut 5 sowie andererseits fertig gemahlenem Mahlgut 10 dient und dem Produktauslass 11 in dem Gehäuse 2 vorgeschaltet ist. Bei der Mahlkörpermühle 1 gemäß den Fig. 1 bzw. 2 handelt es sich um eine Rührwerkskugelmühle, die zwar eine besonders bevorzugte Anwendung der Erfindung ist, die jedoch nicht darauf beschränkt ist.

Die Trenneinrichtung 9 wird bei einer solchen Rührwerkskugelmühle 1 beispielsweise durch den beschaufelten Rotorkörper 12 gebildet, der sich zusammen mit dem Rotor 8 dreht, und so gestaltet und betrieben, dass sie bzw. er Mahlkörper 6 nicht durchlassen soll, indem die Trenneinrichtung 9 insbesondere durch die Größe der Zwischenräume zwischen den Schaufeln 13 des beschaufelten Rotorkörpers 12 sowie die Drehbewegung des beschaufelten Rotorkörpers 12 die Mahlkörper 6 abweist und damit am Durchgang durch die Trenneinrichtung 9 aus dem Mahlraum 3 in den Produktauslass 11 hindert. Während bei Normalbetrieb der Mühle schon die Rotation der Trenneinrichtung 9 dafür sorgt, dass Mahlkörper 6 zuverlässig überwiegend daran gehindert werden, die Trenneinrichtung 9 zu durchqueren und die Mahlkörpermühle 1 bzw. deren Mahlraum 3 durch den Produktauslass 11 zu verlassen, kommt es besonders in Abbremsphasen des Rotors 8 dazu, dass vereinzelt Mahlkörper 6 infolge der geringeren Drehgeschwindigkeit des Rotors 8 und damit des beschaufelten Rotorkörpers 12 der Trenneinrichtung 9 durch letztere aus dem Mahlraum 3 in den Produktauslass 11 gelangen. Dies kann aber auch im Normalbetrieb erfolgen, wenn die Abmessungen von Mahlkörpern 6 verschleißbedingt abgenommen haben.

Solche aus dem Mahlraum 3 entkommene Mahlkörper müssen bei Mahlkörpermühlen 1 nach dem Stand der Technik einerseits gesondert aus dem fertig gemahlenen Mahlgut 10 entfernt werden, und zwar möglichst ohne einen kontinuierlichen Mahlgutstrom zu behindern. Um trotz dadurch auftretender Mahlkörperverluste die Füllung des Mahlraums 3 mit Mahlkörper auf einer vorgegebenen Menge zu halten, müssen andererseits auch immer wieder Mahlkörper nachgefüllt werden, wozu aufwendige Bestimmungen und Überwachungen der entsprechenden Mahlkörperfüllmenge erforderlich sind. Dies alles bereitet zusätzlichen Aufwand beim Betrieb einer Mahlkörpermühle.

Hier schafft die vorliegende Erfindung Abhilfe, indem dem Produktauslass 11 ein Austragsstutzen 14 nachgeschaltet ist, der gegenüber der Horizontalen geneigt ist. Diese Neigung des Austragsstutzens 14 ist bei der Mahlkörpermühle 1 des ersten Ausführungsbeispiels gemäß der Fig. 1 nach oben. Vorzugsweise ist der Austragsstutzen 14 gegenüber der Horizontalen um 2° bis 15°, insbesondere um 3° bis 10° und besonders bevorzugt um 4° bis 6° nach oben geneigt.

Bei der Mahlkörpermühle 1 des ersten Ausführungsbeispiels gemäß der Fig. 1 ist vorgesehen, dass der Austragsstutzen 14 gegenüber der Horizontalen nach oben oder aufwärts geneigt ist, und dass die Trenneinrichtung 9 den dem Produktauslass 11 vorgeschalteten Rotorkörper 12 enthält, der sich im Betrieb dreht und dadurch Mahlkörper 6 radial auswärts beaufschlagt, so dass in den Austragsstutzen 14 gelangte Mahlkörper 6 infolge der Neigung des Austragsstutzens 14 gegenüber der Horizontalen nach oben im Stillstand der Mahlkörpermühle 1 aus dem Austragsstutzen 14 durch den Produktauslass 11 in den Rotorkörper 12 geleitet werden und bei erneuter Betriebsaufnahme der Mahlkörpermühle 1 infolge der Drehung des Rotorkörpers 12 zurück in den Mahlraum 3 befördert werden.

In anderen Worten sieht ein Betriebsverfahren für eine Mahlkörpermühle 1 des ersten Ausführungsbeispiels gemäß der Fig. 1, vor, dass die durch die Trenneinrichtung 9 weiter durch den Produktauslass 11 gelangten Mahlkörper in den nach oben geneigten Austragsstutzen 14 gelangen, von wo sie im Stillstand der Mahlkörpermühle 1 aus dem Austragsstutzen 14 durch den Produktauslass 11 in einen Rotorkörper 12 der Trenneinrichtung 9 geleitet werden und bei erneuter Betriebsaufnahme der Mahlkörpermühle 1 infolge der Drehung des Rotorkörpers 12 zurück in den Mahlraum 3 befördert werden.

Bei der Gestaltung des ersten Ausführungsbeispiels der der Mahlkörpermühle 1 mit dem aufwärts geneigten Austragsstutzen 14 ist von besonderem Vorteil, dass ohne weitere Einrichtungen und Maßnahmen alleine durch Ausnutzung der Schwerkraft innerhalb des aufwärts geneigten Austragsstutzens 14, jedenfalls dann, wenn die Transportströmung durch den Produktauslass 11 beim Abschalten der Mahlkörpermühle 1 geringer wird und schließlich wegfällt, die fälschlicherweise aus dem Mahlraum 3 durch den Produktauslass 11 in den Austragsstutzen 14 entkommenen Mahlkörper 6 automatisch durch den Produktauslass 11 in die Trenneinrichtung 9 zurückrutschen oder -rollen. Jedenfalls beim Wiederanfahren der Mahlkörpermühle 1 werden dann, jedenfalls solange noch keine ausreichend starke Strömung mit fertig gemahlenem Mahlgut 10 durch die Trenneinrichtung 9 und weiter durch den Produktauslass 11 besteht, die in der Trenneinrichtung 9 gesammelten Mahlkörper 6 durch die Drehbewegung der Trenneinrichtung 9 wieder in den Mahlraum 3 zurückbefördert oder -geschleudert. Bei dieser Ausführung treten die zurückgeführten Mahlkörper 6 also wieder am Austragsende, d.h. im Bereich des Produktauslasses 11, in den Mahlraum 3 ein und werden so zum Mahlprozess zurückgeführt und nehmen ab da wieder am Mahlprozess teil.

Auf weitere Einzelheiten von Mahlkörpermühlen und insbesondere Rührwerkskugelmühlen im Zusammenhang mit dem Mahlvorgang wird hier nicht weiter eingegangen, da davon ausgegangen wird, dass diese Einzelheiten für verschiedene Gestaltungen und Betriebsvarianten dem Fachmann bekannt sind, und da solche die Mahlung betreffenden Einzelheiten zur vorliegenden Erfindung nicht beitragen.

Die Erfindung ist anhand der Ausführungsbeispiele in der Beschreibung und in der Zeichnung lediglich exemplarisch dargestellt und nicht darauf beschränkt, sondern umfasst alle Variationen, Modifikationen, Substitutionen und Kombinationen, die der Fachmann den vorliegenden Unterlagen insbesondere im Rahmen der Ansprüche und der allgemeinen Darstellungen in der Einleitung dieser Beschreibung sowie der Beschreibung der Ausführungsbeispiele entnehmen und mit seinem fachmännischen Wissen sowie dem Stand der Technik kombinieren kann. Insbesondere sind alle einzelnen Merkmale und Ausgestaltungsmöglichkeiten der Erfindung kombinierbar.

### Bezugszeichenliste

- 1: Mahlkörpermühle
- 2: Gehäuse
- 3: Mahlraum
- 4: Produkteinlass
- 5: zu zerkleinerndes/mahlendes Mahlgut
- 6: Mahlkörper
- 7: Rührwerk
- 8: Rotor
- 9: Trenneinrichtung
- 10: fertig gemahlenes Mahlgut
- 11: Produktauslass
- 12: beschaufelter Rotorkörper
- 13: Schaufeln
- 14: Austragsstutzen

## Patentansprüche

1. Betriebsverfahren für eine Mahlkörpermühle (1) mit einem Gehäuse (2), das einen Mahlraum (3) umgibt, in dem Mahlkörper (6) angeordnet und im Normalbetrieb zum Mahlen eines zu mahlenden Mahlgutes (5) in Bewegung versetzt werden, und einen Produkteinlass (4) sowie einen Produktauslass (11) enthält, zwischen denen das zu mahlende Mahlgut (5) durch die sich bewegenden Mahlkörper (6) strömt, wobei durch eine dem Produktauslass (11) vorgeschaltete Trenneinrichtung (9) mit einem Rotorkörper (12) Mahlkörper (6) im Normalbetrieb der Mahlkörpermühle (1) am Austritt aus dem Mahlraum (3) in den Produktauslass (11) gehindert werden,
**dadurch gekennzeichnet,**
**dass** durch die Trenneinrichtung (9) weiter durch den Produktauslass (11) gelangte Mahlkörper in einen nach oben geneigten Austragsstutzen (14) gelangen, von wo sie im Stillstand der Mahlkörpermühle (1) aus dem Austragsstutzen (14) durch den Produktauslass (11) in den Rotorkörper (12) der Trenneinrichtung (9) geleitet werden und bei erneuter Betriebsaufnahme der Mahlkörpermühle (1) infolge der Drehung des Rotorkörpers (12) zurück in den Mahlraum (3) befördert werden.

2. Betriebsverfahren für eine Mahlkörpermühle (1) nach Anspruch 1,
**dadurch gekennzeichnet,**
**dass** der Austragsstutzen (14) gegenüber der Horizontalen um 2° bis 15° geneigt ist.

3. Betriebsverfahren für eine Mahlkörpermühle (1) nach Anspruch 2,
**dadurch gekennzeichnet,**
**dass** der Austragsstutzen (14) gegenüber der Horizontalen um 3° bis 10° geneigt ist.

4. Betriebsverfahren für eine Mahlkörpermühle (1) nach Anspruch 3,
**dadurch gekennzeichnet,**
**dass** der Austragsstutzen (14) gegenüber der Horizontalen um 4° bis 6° geneigt ist.

5. Betriebsverfahren für eine Mahlkörpermühle (1) nach einem der vorhergehenden Ansprüche,
**dadurch gekennzeichnet,**
**dass** die Mahlkörpermühle (1) eine Rührwerkskugelmühle ist.

6. Mahlkörpermühle (1) mit einem Gehäuse (2), das einen Mahlraum (3) umgibt, in dem Mahlkörper (6) angeordnet und im Normalbetrieb zum Mahlen eines zu mahlenden Mahlgutes (5) in Bewegung versetzt werden, und einen Produkteinlass (4) sowie einen Produktauslass (11) enthält, zwischen denen das zu mahlende Mahlgut (5) durch die sich bewegenden Mahlkörper (6) strömt, wobei dem Produktauslass (11) eine Trenneinrichtung (9) vorgeschaltet ist, die einen Rotorkörper (12) enthält, der sich im Betrieb dreht und dadurch Mahlkörper (6) radial auswärts beaufschlagt, und ausgelegt ist, um Mahlkörper (6) im Normalbetrieb der Mahlkörpermühle (1) am Austritt aus dem Mahlraum (3) in den Produktauslass (11) zu hindern,
**dadurch gekennzeichnet,**
**dass** dem Produktauslass (11) ein Austragsstutzen (14) nachgeschaltet ist, der gegenüber der Horizontalen nach oben geneigt ist,
so dass in den Austragsstutzen (14) gelangte Mahlkörper (6) infolge der Neigung des Austragsstutzens (14) gegenüber der Horizontalen nach oben im Stillstand der Mahlkörpermühle (1) aus dem Austragsstutzen (14) durch den Produktauslass (11) in den Rotorkörper (12) geleitet werden und bei erneuter Betriebsaufnahme der Mahlkörpermühle (1) infolge der Drehung des Rotorkörpers (12) zurück in den Mahlraum (3) befördert werden.

7. Mahlkörpermühle (1) nach Anspruch 6,
**dadurch gekennzeichnet,**
**dass** der Austragsstutzen (14) gegenüber der Horizontalen um 2° bis 15° nach oben geneigt ist.

8. Mahlkörpermühle (1) nach Anspruch 7,
**dadurch gekennzeichnet,**
**dass** der Austragsstutzen (14) gegenüber der Horizontalen um 3° bis 10° nach oben geneigt ist.

9. Mahlkörpermühle (1) nach Anspruch 8,
**dadurch gekennzeichnet,**
**dass** der Austragsstutzen (14) gegenüber der Horizontalen um 4° bis 6° nach oben geneigt ist.

10. Mahlkörpermühle (1) nach einem der vorhergehenden Ansprüche,
**dadurch gekennzeichnet,**
**dass** die Mahlkörpermühle (1) eine Rührwerkskugelmühle ist.

## Claims

1. Operating method for a grinding body mill (1) having a housing (2) that surrounds a grinding chamber (3) in which grinding bodies (6) are arranged and during normal operation are set in motion so as to grind a grinding stock that is to be ground, and said housing comprises a product inlet (4) and a product outlet (11) between which the grinding stock (5) that is to be ground flows through the moving grinding bodies (6), wherein, by means of a separating device (9) that is connected upstream of the product outlet (11) and comprises a rotor body (12), grinding bodies (6) are prevented from exiting the grinding chamber (3) into the product outlet (11) during normal operation of the grinding body mill (1),
**characterized in that**
grinding bodies that have passed through the separating device (9) and onward through the product outlet (11) pass into an upwardly inclined discharge pipe (14) from where, when the grinding body mill (1) is at a standstill, said grinding bodies are directed out of the discharge pipe (14) through the product outlet (11) into the rotor body (12) of the separating device (9) and, when operation of the grinding body mill (1) is resumed, said grinding bodies are conveyed back into the grinding chamber (3) as a result of the rotation of the rotor body (12).

2. Operating method for a grinding body mill (1) according to claim 1,
**characterized in that**
the discharge pipe (14) is inclined by 2° to 15° with respect to the horizontal.

3. Operating method for a grinding body mill (1) according to claim 2,
**characterized in that**
the discharge pipe (14) is inclined by 3° to 10° with respect to the horizontal.

4. Operating method for a grinding body mill (1) according to claim 3,
**characterized in that**
the discharge pipe (14) is inclined by 4° to 6° with respect to the horizontal.

5. Operating method for a grinding body mill (1) according to any one of the preceding claims,
**characterized in that**
the grinding body mill (1) is an agitator bead mill.

6. Grinding body mill (1) having a housing (2) that surrounds a grinding chamber (3) in which grinding bodies (6) are arranged and during normal operation are set in motion so as to grind a grinding stock (5) that is to be ground, and said housing comprises a product inlet (4) and a product outlet (11) between which the grinding stock (5) that is to be ground flows through the moving grinding bodies (6), wherein a separating device (9) is connected upstream of the product outlet (11) and comprises a rotor body (12) that during operation rotates and as a consequence influences the grinding bodies (6) in a radially outwards direction, and said separating device is designed to prevent grinding bodies (6) from exiting the grinding chamber (3) into the product outlet (11) during normal operation of the grinding body mill (4),
**characterized in that**
a discharge pipe (14) that is inclined upward with respect to the horizontal is connected downstream of the product outlet (11),
such that grinding bodies (6) that have passed into the discharge pipe (14) are, as a result of the upward inclination of the discharge pipe (14) with respect to the horizontal, directed out of the discharge pipe (14) through the product outlet (11) into the rotor body (12) when the grinding body mill (1) is at a standstill, and when operation of the grinding body mill (1) is resumed, said grinding bodies are conveyed back into the grinding chamber (3) as a result of the rotation of the rotor body (12).

7. Grinding body mill (1) according to claim 6,
**characterized in that**
the discharge pipe (14) is inclined upward by 2° to 15° with respect to the horizontal.

8. Grinding body mill (1) according to claim 7,
**characterized in that**
the discharge pipe (14) is inclined upward by 3° to 10° with respect to the horizontal.

9. Grinding body mill (1) according to claim 8,
**characterized in that**
the discharge pipe (14) is inclined upward by 4° to 6° with respect to the horizontal.

10. Grinding body mill (1) according to any one of the preceding claims,
**characterized in that**
the grinding body mill (1) is an agitator bead mill.

## Revendications

1. Procédé de fonctionnement pour un broyeur à billes (1) comportant un boîtier (2) qui entoure une chambre de broyage (3), dans laquelle sont disposés des corps de broyage (6), qui, en fonctionnement normal, sont mis en mouvement pour broyer une matière à broyer (5), et qui comprend une entrée de matière (4) ainsi qu'une sortie de matière (11), entre lesquelles la matière à broyer (5) passe à travers les corps de broyage (6) en mouvement, dans lequel des corps de broyage (6), en fonctionnement normal du broyeur à billes (1), sont empêchés de sortir de la chambre de broyage (3) dans la sortie de matière (11) par un dispositif de séparation (9) installé en amont de la sortie de matière (11), muni d'un corps de rotor (12),
**caractérisé en ce**
**que** des corps de broyage ayant traversé la sortie de matière (11) à travers le dispositif de séparation (9) arrivent dans un embout de décharge (14) incliné vers le haut, d'où ils sont guidés, au repos du broyer à billes (1), dans le corps de rotor (12) du dispositif de séparation (9), hors de l'embout de décharge (14) en traversant la sortie de matière (11) et, lors de la remise en service du broyeur à billes (1), sont ramenés dans la chambre de broyage (3) suite à la rotation du corps de rotor (12).

2. Procédé de fonctionnement pour un broyeur à billes (1) selon la revendication 1, **caractérisé en ce que** l'embout de décharge (14) est incliné de 2° à 15° par rapport à l'horizontale.

3. Procédé de fonctionnement pour un broyeur à billes (1) selon la revendication 2,
**caractérisé en ce**
**que** l'embout de décharge (14) est incliné de 3° à 10° par rapport à l'horizontale.

4. Procédé de fonctionnement pour un broyeur à billes (1) selon la revendication 3,
**caractérisé en ce**
**que** l'embout de décharge (14) est incliné de 4° à 6° par rapport à l'horizontale.

5. Procédé de fonctionnement pour un broyeur à billes (1) selon l'une quelconque des revendications précédentes, **caractérisé en ce**
**que** le broyeur à billes (1) est un broyeur-agitateur à billes.

6. Broyeur à billes (1) comportant un boîtier (2) qui entoure une chambre de broyage (3), dans laquelle sont disposés des corps de broyage (6) qui, en fonctionnement normal, sont mis en mouvement pour broyer une matière à broyer (5), et qui comprend une entrée de matière (4) ainsi qu'une sortie de matière (11), entre lesquelles la matière à broyer (5) passe à travers les corps de broyage (6) en mouvement, dans lequel un dispositif de séparation (9) est installé en amont de la sortie de matière (11), qui comprend un corps de rotor (12) qui est en rotation pendant le fonctionnement et contraint ainsi les corps de broyage (6) radialement vers l'extérieur, et est conçu, en fonctionnement normal du broyeur à billes (1), pour empêcher des corps de broyage (6) de sortir de la chambre de broyage (3) dans la sortie de matière (11), **caractérisé en ce**
**qu'**un embout de décharge (14) est installé en aval de la sortie de matière (11), lequel est incliné vers le haut par rapport à l'horizontale,
de sorte que des corps de broyage arrivés dans l'embout de décharge (14) suite à l'inclinaison de l'embout de décharge (14) vers le haut par rapport à l'horizontale sont guidés, au repos du broyeur à billes (1), hors de l'embout de décharge (14) à travers la sortie de matière (11) dans le corps de rotor (12) et, lors de la remise en service du broyeur à billes (1), sont ramenés dans la chambre de broyage (3) suite à la rotation du corps de rotor (12).

7. Broyeur à billes (1) selon la revendication 6,
**caractérisé en ce**
**que** l'embout de décharge (14) est incliné vers le haut de 2° à 15° par rapport à l'horizontale.

8. Broyeur à billes (1) selon la revendication 7,
**caractérisé en ce**
**que** l'embout de décharge (14) est incliné vers le haut de 3° à 10° par rapport à l'horizontale.

9. Broyeur à billes (1) selon la revendication 8,
**caractérisé en ce**
**que** l'embout de décharge (14) est incliné vers le haut de 4° à 6° par rapport à l'horizontale.

10. Broyeur à billes (1) selon l'une quelconque des revendications précédentes,
**caractérisé en ce**
**que** le broyeur à billes (1) est un broyeur-agitateur à billes.
